# EUROPÄISCHE PATENTSCHRIFT

(11) **EP 2 623 759 B1**
(45) Veröffentlichungstag und Bekanntmachung des Hinweises auf die Patenterteilung: **16.11.2016**
(21) Anmeldenummer: 12194556.2
(22) Anmeldetag: 28.11.2012
(51) Int. Cl.: F02F 1/16, F01P 3/02, F02F 1/10, F02F 1/14

(54) **Brennkraftmaschine mit zumindest drei Zylindern**
Combustion engine having at least three cylinders
Moteur à combustion interne avec au moins trois cylindres

(30) Priorität: 16.01.2012 DE 102012200527
(43) Veröffentlichungstag der Anmeldung: 07.08.2013
(73) Patentinhaber: Bayerische Motoren Werke Aktiengesellschaft, 80809 München (DE)
(72) Erfinder: Dembinski, Norbert, 81739 Muenchen (DE); Spiess, Thomas, 81739 Muenchen (DE); Dille, Roy, 81245 Muenchen (DE); Lepschi, Matthias, Dr., 80809 München (DE); Nederegger, Walter, 81541 Muenchen (DE); Solymosi, Attila, 80935 München (DE)

(56) Entgegenhaltungen:
- WO-A1-01/83958
- WO-A1-2010/031423
- DE-A1-102006 006 121
- DE-A1-102009 009 686
- US-A1- 2005 217 615
- US-A1- 2005 235 931

## Beschreibung

Die Erfindung betrifft eine Brennkraftmaschine mit zumindest drei Zylindern mit den Merkmalen aus dem Oberbegriff des Patentanspruchs 1.

Aus der deutschen Offenlegungsschrift DE 10 2005 037 384 A1, von der die vorliegenden Erfindung ausgeht, ist eine Brennkraftmaschine mit zumindest zwei Zylindern bekannt. Die Brennkraftmaschine weist eine Einlass- und eine Auslassseite für den Ladungswechsel, sowie einen Stegbereich zwischen den Zylindern auf. Der Zylinderkopf und/oder das Kurbelgehäuse der Brennkraftmaschine weisen einlassseitig einen ersten und auslassseitig einen zweiten, weitgehend parallel zu einer Längsachse der Brennkraftmaschine ausgerichteten Kühlmittelkanal auf. Die vorgeschlagene Brennkraftmaschine ist dadurch gekennzeichnet, dass der erste Kühlmittelkanal im Stegbereich durch zumindest eine Bohrung mit dem zweiten Kühlmittelkanal Kühlmittel führend verbunden ist.

Eine öhnliche Anordnung wird in DE 10 2009 686 A1 gezeigt.

Durch die DE 10 2005 037 384 A1 ist es zwar bekannt, wie der Stegbereich einer Brennkraftmaschine im Betrieb besonders gut gekühlt werden kann, jedoch offenbart diese Offenlegungsschrift nichts darüber, wie mehrere hintereinander in Reihe angeordnete Zylinder entlang der Längsachse der Brennkraftmaschine gleichmäßig, d. h. mit einer geringen Temperaturdifferenz von Stegbereich zu Stegbereich gekühlt werden können.

Aufgabe der vorliegenden Erfindung ist es, eine Maßnahme aufzuzeigen, wie eine Brennkraftmaschine mit zumindest drei Zylindern in Richtung ihrer Längsachse gleichmäßig, d. h. mit einer geringen Temperaturdifferenz von Stegbereich zu Stegbereich gekühlt werden kann.

Diese Aufgabe wird durch die Merkmale im kennzeichnenden Teil des Patentanspruchs 1 gelöst.
Durch die erfindungsgemäße Ausgestaltung wird eine extrem gleichmäßige Temperaturverteilung entlang der Längsachse der Brennkraftmaschine von Stegbereich zu Stegbereich erzielt. Darüber hinaus wird der Dachbereich des Zylinderkopfes ebenfalls sehr gleichmäßig und effizient gekühlt. Dies unterstützt den Warmlauf der Brennkraftmaschine und führt somit zu einer optimierten Schmiermittelerwärmung durch einen hervorragenden Wärmetransfer aus den Heißzonen des Zylinderkopfes in Schmiermittel führende Strukturen des Grundmotors, wodurch die Reibleistung (Verlustleistung) in vorteilhafter Weise wesentlich reduziert wird, was wiederum zu einer deutlichen Kraftstoffersparnis im Warmlauf führt.

Die Ausgestaltung gemäß Patentanspruch 2 hat sich in Versuchen als besonders vorteilhaft herausgestellt.

Die Ausgestaltung gemäß Patentanspruch 3 ist eine besonders vorteilhafte Ausführungsvariante.

Mit der Ausgestaltung gemäß Patentanspruch 4 kann während des Warmlaufes die Kühlmittelzufuhr durch den Zylinderkopf reduziert oder gänzlich ausgeschaltet werden, was insbesondere für den Warmlauf der Brennkraftmaschine, wie oben bereits dargestellt, von Vorteil ist.

Die Ausführungsform gemäß der Patentansprüche 5 und 6 ist die Verwendung der Erfindung auch in einer Brennkraftmaschine der V-Bauart mit einer besonders bevorzugten Ausführungsform.

Im Folgenden ist die Erfindung anhand eines Ausführungsbeispieles schematisch in zwei Figuren näher erläutert.
- Fig. 1: zeigt schematisch einen Vertikalschnitt durch eine erfindungsgemäße Brennkraftmaschine quer zu einer Längsachse, mit eingezeichneter Kühlmittelführung.
- Fig. 2: zeigt schematisch einen Horizontalschnitt durch eine erfindungsgemäße Brennkraftmaschine, mit eingezeichneter Kühlmittelführung,

Im Folgenden gelten für gleiche Bauelemente in beiden Figuren die gleichen Bezugsziffern.

Fig. 1 zeigt schematisch einen Vertikalschnitt durch eine erfindungsgemäße Brennkraftmaschine 1 quer zu einer nicht dargestellten Längsachse, mit durch Pfeile eingezeichneter Kühlmittelführung. Die Brennkraftmaschine 1 weist zumindest drei Zylinder 2, 2', 2", dargestellt in Fig. 2, in einem Kurbelgehäuse 12 in einer Reihe angeordnet, auf. Die Längsachse ist definiert durch die in Reihe (Längsachse) angeordneten Zylinder 2, 2', 2". Weiter weist die Brennkraftmaschine 1 einen Zylinderkopf 3 auf mit einer Einlass- 4 und einer Auslassseite 5, gekennzeichnet durch zwei Richturigspfelle. Auf der Einlassseite 4 strömt frische Verbrennungsluft in die Zylinder 2, 2', 2", die Abgase werden auf der Auslassseite 5 wieder abgeführt. Zwischen den Zylindern 2, 2', 2" ist jeweils vom Kurbelgehäuse 12 ein Stegbereich 6 ausgebildet, der die Zylinder 2, 2', 2" voneinander trennt.

Für das Kurbelgehäuse 12 sind ein erster und ein zweiter, weitgehend parallel zu der Längsachse der Brennkraftmaschine 1 ausgerichteter Kühlmittelkanal 7, 8 für ein Kühlmittel vorgesehen. In weiteren Ausführungsbeispielen können der erste und der zweite Kühlmittelkanal 7, 8 auch im Kurbelgehäuse 12 oder im Zylinderkopf 3 oder im Kurbelgehäuse 12 und im Zylinderkopf 3 gemeinsam oder auch als separate, außenliegende Kühlmittelkanäle 7, 8 ausgebildet sein. Weiter sind der erste und der zweite Kühlmittelkanal 7, 8 durch zumindest eine Stegbohrung 9, 9', im vorliegenden Fall zwei V-Bohrungen je Stegbereich 6, miteinander Kühlmittel führend verbunden.

Desweiteren ist der Zylinderkopf 3 quer und längs zur Längsachse von dem Kühlmittel durchströmbar, wobei mehr als 50% des Kühlmittels den Zylinderkopf 3 quer durchströmen. Beim Betrieb der Brennkraftmaschine 1 wird Kühlmittel von einem Kühlmittelzulaufkanal 11 zum ersten Kühlmittelkanal 7 gefördert. Ausgehend vom ersten Kühlmittelkanal 7 wird das Kühlmittel, wie oben dargestellt, durch den Zylinderkopf 3 gefördert.

Darüber hinaus strömt das Kühlmittel durch die Stegbohrungen 9, 9 vom ersten Kühlmittelkanal 7 zum zweiten Kühlmittelkanal 8. Ausgehend vom zweiten Kühlmittelkanal 8 strömt das Kühlmittel weiter zu einer nicht dargestellten Kühlmittelpumpe der Brennkraftmaschine 1.

In dem vorliegenden Ausführungsbeispiel wird der Zylinderkopf von ca. 70% des Kühlmittels quer und zu ca. 30% längs durchströmt. Damit erfindungsgemäß eine gleichmäßige Temperierung der Brennkraftmaschine 1 erfolgt, ist der erste Kühlmittelkanal 7 derart ausgeformt, dass ein Strömungsquerschnitt des ersten Kühlmittelkanals 7 in Strömungsrichtung des Kühlmittels kleiner und ein Strömungsquerschnitt des zweiten Kühlmittelkanals 8 in Strömungsrichtung des Kühlmittels größer wird. Erkennbar ist dies in Fig. 2. Desweiteren ist in diesem Ausführungsbeispiel der erste Kühlmittelkanal 7 einlassseitig und der zweite Kühlmittelkanal 8 auslassseitig angeordnet. Auch eine gespiegelte Anordnung ist möglich.

Weiter kann durch die Stegbohrung 9, 9' und durch den Zylinderkopf 3 mindestens 50 % des insgesamt geförderten Kühlmittels quer zur Längsachse gefördert werden.

In diesem bevorzugten Ausführungsbeispiel werden die Stegbohrungen 9, 9' von dem Kühlmittel von der Einlassseite 4 zur Auslassseite 5 durchströmt. Hierdurch wird eine äußerst homogene Temperierung der Brennkraftmaschine erzielt. Auch eine gegenläufige Durchströmung mit Kühlmittel ist möglich, jedoch nicht ganz so effizient.

Desweiteren kann beispielsweise an dem Kühlmittelzulaufkanal 11, auf alle Fälle in Strömungsrichtung des Kühlmittels nach der Kühlmittelpumpe und vor dem ersten Kühlmittelkanal 7, ein Drosselelement 10 für das Kühlmittel vorgesehen werden. Mit Hilfe dieses Drosselelementes 10 kann der Kühlmittelflüss durch den Zylinderkopf während der Warmlaufphase der Brennkraftmaschine 1 reduziert öder vollständig abgeschaltet werden, so dass eine schnellstmögliche Erwärmung der Brennkraftmaschine 1 möglich ist. Durch diese Maßnahme wird die innere Reibung der Brennkraftmaschine deutlich reduziert, wodurch die Schadstoffrohemissionen gesenkt und der Kraftstoffverbrauch reduziert werden.

Selbstverständlich kann die erfindungsgemäße Ausgestaltung der Kühlmittelführung auch für eine Brennkraftmaschine 1 der V-Bauart mit zwei Zylinderreihen vorgesehen werden. Bevorzugt sind in diesem Ausführungsbeispiel die Auslassseiten 5 der zwei Zylinderreihen innerhalb des V, d. h. zwischen den Zylinderköpfen 3 angeordnet.

Fig. 2 zeigt einen Horizontalschnitt durch die Brennkraftmaschine 1 mit dem schematisch eingezeichneten, erfindungsgemäßen Kühlmittelkreislauf. Wie bereits beschrieben, strömt das Kühlmittel vom Kühlmittelzuläufkanal 11 in den ersten Kühlmittelkanal 7 und von dort hauptsächlich quer durch den Zylinderkopf 3 sowie durch die Stegbohrungen 9, 9'. Das Kühlmittel wird hierbei in den zweiten Kühlmittelkanal 8 gefördert und von dort weiter in Richtung der nicht dargestellten Kühlmittelpumpe. Der restliche Kühlmittelkreislauf wird hierbei nicht betrachtet.

Erfindungsgemäß wird der Strömungsquerschnitt des ersten Kühlmittelkanals 7 in Strömungsrichtung des Kühlmittels kleiner und der Strömungsquerschnitt des zweiten Kühlmittelkanals 8 in Strömungsrichtung des Kühlmittels größer. Diese Verringerung bzw. Vergrößerung der Strömungsquerschnitte kann linear, oder wie in Fig. 2 dargestellt, in Stufen erfolgen. Im vorliegenden Ausführungsbeispiel verringert sich der Strömungsquerschnitt bzw. vergrößert sich der Strömungsquerschnitt des ersten Kühlmittelkanals 7 und des zweiten Kühlmittelkanals 8 entsprechend der vier Zylinder um jeweils 25%. Bei mehr oder weniger Zylindern für eine Brennkraftmaschine 1 kann dieser Faktor jedoch entsprechend der Zylinderzahl abweichen.

Weiter weist die in den Fig. 1 und 2 dargestellte Brennkraftmaschine 1 je Steg 6 zwei Stegbohrungen 9, 9' auf, in anderen Ausführungsbeispielen kann auch nur eine einzige Stegbohrung 9 je Steg 6 vorgesehen sein. Anstelle einer Stegbohrung 9, 9' kann beispielsweise auch ein Schlitz vorgesehen werden.

Durch die erfindungsgemäße Ausgestaltung wird somit eine äußerst homogene Erwärmung der Brennkraftmaschine 1 gewährleistet. Während des Warmlaufes der Brennkraftmaschine 1 ergibt sich eine optimierte Schmiermittelerwärmung durch den Wärmetransfer aus Heißzonen des Zylinderkopfes 3 in schmiermittelführende Strukturen des Grundmotors, was zu einer Reibleistungsreduzierung und somit Kraftstofferspamis führt. Weiter wird mit der erfindungsgemäßen Ausgestaltung ein bisher nicht genutztes Wärmepotential ausgereizt. Es werden alle kundenrelevanten Betriebszustände inklusive der Fahrgastraumheizung abgesichert. Weiter wird ein sicherer Bauteilschutz durch direktes Ansprechen signifikanter Faktoren der brennkraftmaschineninternen Funktionselemente erreicht. Schließlich wird der Kühlmitteldurchsatz durch den Zylinderkopf 3 erhöht, in der Form, dass ein küchler Kopf" und ein "heißer Fuß" vorliegen.

### Bezugszeichenliste:

- 1.: Brennkraftmaschine
- 2, 2', 2": Zylinder
- 3.: Zylinderkopf 4. Einlassseife
- 5.: Auslassseite
- 6.: Stegbereich
- 7.: erster Kühlmittelkanal 8. zweiter Kühlmittelkanal
- 9, 9': Stegbohrung
- 10.: Drosselelement 11. Kühlmittelzulaufkanal
- 12.: Kurbelgehäuse

## Patentansprüche

1. Brennkraftmaschine (1) mit zumindest drei Zylindern (2, 2', 2") in Reihe in einem Kurbelgehäuse (12) und mit einem Zylinderkopf (3) mit einer Einlass- (4) und einer Auslassseite (5), sowie jeweils einem Stegbereich (6) zwischen den Zylindern (2, 2', 2"), wobei für den Zylinderkopf (3) und/oder das Kurbelgehäuse (12) ein erster und ein zweiter, weitgehend parallel zu einer Längsachse (1') der Brennkraftmaschine (1) angeordneter Kühlmittelkanal (7, 8) für ein Kühlmittel vorgesehen ist, wobei der erste und der zweite Kühlmittelkanal (7, 8) durch zumindest eine Stegbohrung (9, 9') mit einander Kühlmittel führend verbunden sind und wobei der Zylinderkopf (3) weitgehend quer und teilweise längs zur Längsachse (1') von dem Kühlmittel durchströmbar ist,
**dadurch gekennzeichnet, dass** ein Strömungsquerschnitt des ersten Kühlmittelkanals (7) in Strömungsrichtung des Kühlmittels kleiner und ein Strömungsquerschnitt des zweiten Kühlmittelkanals (8) in Strömungsrichtung des Kühlmittels größer wird, wobei durch die Stegbohrung (9, 9') und durch den Zylinderkopf (3) mindestens 50% des insgesamt geförderten Kühlmittels quer zur Längsachse (1') förderbar ist.

2. Brennkraftmaschine nach Patentanspruch 1,
**dadurch gekennzeichnet, dass** der erste Kühlmittelkanal (7) einlassseitig und der zweite Kühlmittelkanal (8) auslassseitig angeordnet ist.

3. Brennkraftmaschine nach Patentanspruch 1 oder 2,
**dadurch gekennzeichnet, dass** die Stegbohrung (9, 9') von dem Kühlmittel von der Einlassseite (4) zur Auslassseite (5) durchströmbar ist.

4. Brennkraftmaschine nach einem der Patentansprüche 1 bis 3,
**dadurch gekennzeichnet, dass** an einem Kühlmittelzufluss zu dem Zylinderkopf (3) ein Drosselelement (10) für das Kühlmittel vorgesehen ist.

5. Brennkraftmaschine nach einem der Patentansprüche 1 bis 4,
**dadurch gekennzeichnet, dass** die Brennkraftmaschine (1) eine Brennkraftmaschine der V-Bauart mit zwei Zylinderreihen ist.

6. Brennkraftmaschine nach Patentanspruch 5,
**dadurch gekennzeichnet, dass** die Auslassseiten (5) der zwei Zylinderreihen im V angeordnet sind.

## Claims

1. An internal combustion engine (1) having at least three cylinders (2, 2', 2") in a row in a crankcase (12) and having a cylinder head (3) with an intake side (4) and an exhaust side (5), and also a respective web region (6) between the cylinders (2, 2', 2"), wherein a first and a second coolant channel (7, 8) for a coolant, which channels are arranged substantially parallel to a longitudinal axis (1') of the internal combustion engine (1), are provided for the cylinder head (3) and/or for the crankcase (12), wherein the first and the second coolant channels (7, 8) are interconnected in a manner to convey coolant through at least one web hole (9, 9') and wherein the coolant can flow through the cylinder head (3) substantially transversely and partly longitudinally to the longitudinal axis (1'),
**characterised in that** a flow cross section of the first coolant channel (7) decreases in the flow direction of the coolant and a flow cross section of the second coolant channel (8) increases in the flow direction of the coolant, it being possible for at least 50 % of the total conveyed coolant to be conveyed transversely to the longitudinal axis (1') through the web hole (9, 9') and through the cylinder head (3).

2. An internal combustion engine according to claim 1,
**characterised in that** the first coolant channel (7) is arranged on the intake side and the second coolant channel (8) is arranged on the exhaust side.

3. An internal combustion engine according to claim 1 or claim 2,
**characterised in that** the coolant can flow through the web hole (9, 9') from the intake side (4) to the exhaust side (5).

4. An internal combustion engine according to any one of claims 1 to 3,
**characterised in that** a choke element (10) for the coolant is provided on a coolant feed to the cylinder head (3).

5. An internal combustion engine according to any one of claims 1 to 4,
**characterised in that** the internal combustion engine (1) is a V-type internal combustion engine with two rows of cylinders.

6. An internal combustion engine according to claim 5,
**characterised in that** the exhaust sides (5) of the two rows of cylinders are arranged in the V.

## Revendications

1. Moteur à combustion interne (1) ayant au moins trois cylindres (2, 2', 2") montés en ligne dans un carter moteur (12) et une culasse (3) ayant un côté admission (4) et un côté échappement (5) ainsi qu'une zone de portée respective (6) entre les cylindres moteur (2, 2', 2"), dans lequel il est prévu pour la culasse (3) et/ou le carter moteur (12), un premier et un second canal de fluide de refroidissement (7, 8) installés largement parallèlement à l'axe longitudinal (1') du moteur à combustion interne (1), le premier et le second canal de fluide de refroidissement (7, 8) sont reliés par au moins un perçage de portée (9, 9') de façon à permettre le passage du fluide de refroidissement, et la culasse (3) peut être traversée par le fluide de refroidissement (7) largement transversalement et en partie longitudinalement à l'axe longitudinal (1', **caractérisé en ce que**
la section d'écoulement du premier canal de fluide de refroidissement diminue et la section d'écoulement du second canal de fluide de refroidissement (8) augmente dans la direction d'écoulement du fluide de refroidissement, et, au moins 50% du fluide de refroidissement globalement refoulé peut être refoulé transversalement à l'axe longitudinal (1') par le perçage de portée (9, 9') et la culasse (3).

2. Moteur à combustion interne conforme à la revendication 1, **caractérisé en ce que**
le premier canal de fluide de refroidissement (7) est installé côté admission tandis que le second canal d'agent de refroidissement (8) est installé côté échappement.

3. Moteur à combustion interne conforme à la revendication 1 ou 2, **caractérisé en ce que**
le perçage de portée (9, 9') peut être traversé par le fluide de refroidissement du côté admission (4) au côté échappement (5).

4. Moteur à combustion interne conforme à l'une des revendications 1 à 3,
**caractérisé en ce qu'**
un élément d'étranglement (10) pour le fluide de refroidissement est prévu sur le flux de fluide de refroidissement vers le carter (3).

5. Moteur à combustion interne conforme à l'une des revendications 1 à 4,
**caractérisé en ce que**
le moteur à combustion interne (1) est un moteur de type en V ayant deux rangées de cylindres.

6. Moteur à combustion interne conforme à la revendication 5, **caractérisé en ce que**
les côtés échappement (5) des deux rangées de cylindres sont montés en V.
